# EUROPÄISCHE PATENTSCHRIFT

(11) **EP 2 116 288 B1**
(45) Veröffentlichungstag und Bekanntmachung des Hinweises auf die Patenterteilung: **12.10.2011**
(21) Anmeldenummer: 09006119.3
(22) Anmeldetag: 05.05.2009
(51) Int. Cl.: A63H 19/24

(54) **Kopplung von Steuergeräten**
Coupling of control devices
Couplage d'appareils de commande

(30) Priorität: 06.05.2008 DE 102008022375
(43) Veröffentlichungstag der Anmeldung: 11.11.2009
(73) Patentinhaber: Gebrüder Märklin & Cie. Gesellschaft mit beschränkter Haftung, 73033 Göppingen (DE)
(72) Erfinder: Pudert, Jürgen, 73779 Deizisau (DE); Haueisen, Joachim, 73269 Hochdorf (DE); Kielkopf, Andreas, 73066 Uhingen (DE); Schmitz, Rainer, 73099 Adelberg (DE)
(74) Vertreter: Eder, Thomas

(56) Entgegenhaltungen:
- EP-A- 1 555 054
- WO-A-2007/131586
- DE-A1- 10 031 669
- DE-A1- 10 116 554

## Beschreibung

Die Erfindung betrifft ein Verfahren zur Steuerung einer elektrischen Modellbahn, insbesondere einer Modelleisenbahn, sowie ein Steuergerät zur Durchführung eines derartigen Verfahrens.

Derartige Verfahren und Steuergeräte finden beispielsweise im Modelleisenbahnbereich Verwendung, wobei Steuerbefehle zu deren Steuerung üblicherweise von digitalen Steuergeräten erzeugt werden. Verschiedene zu steuernde Modellbahnartikel, insbesondere Triebfahrzeuge, besitzen hierzu einen Decoder, um die entsprechenden Steuerbefehle zu empfangen und in die gewünschte Aktion des Modellbahnartikels umzusetzen.

Zur taktilen Eingabe einer Bedienperson weisen derartige Steuergeräte Bedienelemente und/oder Bedieneinheiten wie beispielsweise Schieb-, Drehregler, Tasten, Knöpfe, Schalthebel oder auch Sensorfelder eines Touchscreens auf, deren Bedienpositionen bzw. Zustandsveränderungen in digitale Steuerbefehle umgesetzt und an die Decoder der Modellbahnartikel übertragen werden. Aus der DE-A-10031669 ist ein Universelles Bedien-und Anzeigegerät für Modellbahnen bekannt.

Benützen mehrere Personen dieselbe Modellbahn mit verschiedenen Modellbahnartikeln, müssen die Steuerbefehle über ein Steuergerät eingegeben werden, was sich nachteilig auf den Bedienkomfort auswirkt. Zudem muss ein Bahnartikel, welcher bereits an einem anderen Steuergerät bekannt ist, beim Einsatz auf einer anderen Bahn nachteiligerweise erst an dem dortigen Steuergerät angemeldet werden.

Der vorliegenden Erfindung liegt daher die Aufgabe zugrunde, die vorgenannten Nachteile zu vermeiden und ein Verfahren sowie ein Steuergerät zu schaffen, welches den Bedienkomfort erhöht.

Diese Aufgabe wird erfindungsgemäß durch ein Verfahren mit den Merkmalen des Anspruchs 1 sowie durch ein Steuergerät mit den Merkmalen des Anspruchs 10 gelöst.

Durch die Kopplung eines Steuergerätes mit wenigstens einem weiteren Steuergerät, welches ebenfalls eigenständig eine Modellbahn steuern kann, ist es vorteilhafterweise möglich, eine Modellbahn mit mehreren Steuergeräten, beispielsweise für mehrere Bedienpersonen oder auch an unterschiedlichen Positionen mit verschiedenen Blickwinkeln auf die Bahn, zu steuern. Zudem sind durch die Kopplung Informationen, insbesondere Bahnartikeldaten, welche nur in dem wenigstens einen weiteren Steuergerät vorhanden sind, auch bei der Steuerung der Modellbahn des ersten Steuergerätes und Einsatz anderer Bahnartikel (und umgekehrt) verfügbar, ohne dass diese Bahnartikel am ersten Steuergerät neu angemeldet werden müssen.

Die Kopplung der Steuergeräte erfolgt hierbei über einen Datenbus, welcher als feste Kabelverbindung oder auch kabellos über eine Funkstrecke oder Infrarotverbindung sowie als beliebige Mischform (bei bidirektionaler Übertragung) hiervon ausgebildet sein kann.

In vorteilhafter Ausgestaltung der Erfindung wird bzw. werden als Bus ein CAN-Bus bzw. die diesbezüglich festgelegten Sendetelegrammformate verwendet, wobei es auch denkbar ist, die entsprechenden Steuerbefehle in Form von (CAN-)Sendetelegrammen über eine Bridge oder ein Gateway an einen Ethemetbus (beispielsweise 10/100/1000 Mbit) weiterzugeben oder von dort zu erhalten.

In bevorzugter Ausgestaltung der Erfindung wird das Gleissignal bzw. das Fahrsignal auch im Falle von mehreren gekoppelten Steuergeräten nur von dem Gleisformatprozessor des ersten Steuergerätes erzeugt. Hierdurch lassen sich vorteilhafterweise Kollisionen bis hin zu Kurzschlüssen vermeiden, ohne dass mehrere Gleisformatprozessoren in aufwändiger Schaltungstechnik und/oder Programmlogik analog- bzw. gleichgeschaltet werden müssen.

Hierbei kann eine Kommunikation zwischen den Bedienelementen des wenigstens einen weiteren zweiten Steuergerätes und dem Gleisformatprozessor des ersten Steuergeräts beispielsweise über den Datenbus erfolgen, so dass auch über die Bedienelemente des wenigstens einen weiteren zweiten Steuergerätes über den Gleisformatprozessor des ersten Steuergeräts ein gewünschtes Gleissignal erzeugt werden kann. Diese Kommunikation kann auch bidirektionaler Natur sein, so dass auch komfortable Abfragen, Meldungen, etc. in umgekehrter Richtung möglich sind.

In weiterer Ausgestaltung der Erfindung ist zur Erzeugung des Gleissignals nur der Gleisformatprozessor des ersten Steuergerätes aktiv, wobei hierzu eventuell weitere in den wenigstens zweiten Steuergeräten vorhandene Gleisformatprozessoren wenigstens während der Erzeugung des Gleissignals deaktiviert werden. Hierdurch lässt sich auf einfache Art und Weise eine Konkurrenz mehrerer Gleisformatprozessoren vermeiden. Sofern ein Gleisformatprozessor bzw. eine entsprechende Einheit weitere Funktionen, wie beispielsweise Empfangen von Meldungen oder Rückantworten auf einem Rückkanal, unterstützt, ist wenigstens der ein Gleissignal erzeugende Teil eines Gleisformatprozessors bzw. die entsprechende Einheit, insbesondere Sendeteil, deaktiviert. Dagegen kann der Empfangsteil des Gleisformatprozessors zur Umsetzung von Meldungen bzw. Rückantworten in Bus-Befehle aktiv bleiben.

Die Deaktivierung weiterer Gleisformatprozessoren weiterer zweiter Steuergeräte kann hierbei beim Vorgang des Koppelns der Steuergeräte erfolgen, so dass vorteilhafterweise eine Automatisierung der Deaktivierung auf einfache Art und Weise ermöglicht wird.

Nach der Erfindung wird unter einem Steuergerät ein vollwertiges Kommandogerät bzw. -einheit zur Steuerung einer Modellbahn verstanden, welches vorzugsweise ohne weitere Zusatzgeräte, insbesondere Codiereinheiten, unmittelbar die (digitalen) Steuersignale, also das Bahn- bzw. Gleissignal, erzeugt. Indem das erfindungsgemäße Steuergerät einen Gleisformatprozessor aufweist, welcher mit anderen, über einen Datenbus gekoppelten Steuergeräten eine bidirektionale Kommunikation ermöglicht, kann im Unterschied zu speziellen Handgeräten ein weiteres derartig ausgebildetes vollwertiges Steuergerät mit diesem gekoppelt und in diesem gekoppelten Zustand zur Steuerung einer Modellbahn verwendet werden.

Die Deaktivierung eines Steuergerätes, welches neben Bedienelementen und anderen Elementen einen Gleisformatprozessor zur Erzeugung des Gleissignals bzw. des Fahr- oder Bahnsignals beinhaltet, erfolgt in bevorzugter Ausgestaltung der Erfindung über einen Schalter, welcher mechanisch betätigbar (elektromechanischer Schalter) ist und vorzugsweise automatisch, beispielsweise bei Herstellen der Datenbusverbindung, einen jeweils vorhandenen weiteren Gleisformatprozessor eines weiteren zweiten Steuergerätes deaktiviert. Hierzu kann ein Steuergerät für das "Durchschleifen" eines Datenbusses zwei unterschiedlich ausgebildete Anschlüsse aufweisen, wobei einer der Anschlüsse bei Verbindung mit einem Stecker einen derartigen Schalter auslöst.

Selbstverständlich ist es auch denkbar, den Schalter als elektronischen (steuerbaren) Schalter auszubilden, welcher über ein Steuersignal, insbesondere eine Steuerspannung, schaltbar ist.

Weitere vorteilhafte Ausgestaltungen ergeben sich aus den abhängigen Ansprüchen.

Die Erfindung wird nachfolgend anhand eines in der Zeichnung dargestellten Ausführungsbeispiels näher erläutert.

In der Zeichnung zeigen:
- Fig. 1: eine schematische Blockschaltbilddarstellung einer Kopplung zweier Steu- ergeräte nach der Erfindung;
- Fig. 2: eine schematische Darstellung eines CAN-Telegramms und
- Fig. 3: eine schematische Darstellung eines UDP-Telegramms.

Aus der in Fig. 1 dargestellten Anordnung zweier Steuergeräte 1 und 1' wird ersichtlich, wie diese Steuergeräte zur Steuerung einer in der Zeichnung nicht näher dargestellten Modellbahn, insbesondere Modelleisenbahn, miteinander gekoppelt werden können. In dem in Fig. 1 dargestellten Beispiel handelt es sich bei den Steuergeräten 1 und 1' um gleichwertige oder gar identisch ausgebildete eigenständige Steuergeräte, so dass die nachstehend beschriebenen Einheiten des Steuergeräts 1 auch im Steuergerät 1' als jeweilige Komponente X' identisch vorhanden sind.

Das Steuergerät 1 umfasst hierbei vorzugsweise in baulicher Einheit eine Bedieneinheit 3, in welcher Bedienelemente wie Regler, Schieber, Knöpfe, Drehknöpfe, Taster sowie Sensorflächen, insbesondere Sensorflächen eines Touch-Screens, zur manuellen bzw. taktilen Eingabe vorhanden sind. Die Bedieneinheit 3 setzt die jeweilig eingegebenen manuellen Befehle mittels eines entsprechenden Controllers in vorbestimmte Bus-Befehle, insbesondere CAN-Befehle, um. Zusätzlich ist es denkbar, dass die Bedieneinheit 3 neben den manuellen Eingabemöglichkeiten auch eine Anzeigeeinrichtung, insbesondere den Screen eines Touch-Screens, aufweist, um auszuführende und/oder zusätzlich auch empfangene CAN-Befehle bzw. Informationen hierüber auf einer solchen Anzeigeeinrichtung darzustellen.

Die Bedieneinheit 3 ist mit einem Gleisformatprozessor 5 über einen Bus 9, insbesondere ein CAN-Bus, gekoppelt, so dass die an der Bedieneinheit 3 manuell eingegebenen Befehle als CAN-Befehle an dem Gleisformatprozessor 5 anliegen und von diesem in ein entsprechendes Bahnsignal (Steuersignale) mit entsprechender Codierung, z.B. Motorola, MFX, SX, DCC, etc. umgewandelt werden. Diese Signale des Gleisformatprozessors 5 werden über einen Booster 7 in ihrer Leistung verstärkt, so dass am Ausgang 15 des Steuergerätes 1 das entsprechende Bahn- bzw. Gleissignal zur unmittelbaren Steuerung einer Modellbahn, insbesondere Modelleisenbahn, mit Werten von beispielsweise -20 Volt, +20 Volt, 0 Volt im entsprechenden Wechsel je nach Codierung erzeugt wird, wobei zu jedem Zeitpunkt für einen Fahrstrom nach Gleichrichtung eine Spannungsdifferenz von 20 Volt als Fahrspannung gegeben sein kann.

Wie in Fig. 1 dargestellt, können der Gleisformatprozessor 5 und der Booster 7 baulich eine Einheit bilden, wobei selbstverständlich auch eine bauliche Trennung und entsprechende Leitungsverbindung zwischen beiden Einheiten innerhalb des Steuergeräts 1 vorstellbar ist.

Weiterhin weist das Steuergerät einen ersten, an der linken Gehäuseseite angeordneten Ein-/Ausgang 11 und einen zweiten, am Gehäuse rechtsseitig angeordneten Ein-/Ausgang 13 auf, an welchen jeweils der Bus 9 anliegt.

Wie in Fig. 1 dargestellt, wird bei einer busseitigen Kopplung zweier Steuergeräte 1, 1' über eine entsprechende Verbindung, insbesondere ein Kabel, der rechtsseitige Ein-/Ausgang 13 eines ersten Steuergeräts mit einem linksseitigen Ein-/Ausgang 11' eines zweiten Steuergeräts 1' gekoppelt. Hierbei kann der links- und rechtsseitige Ein-/Ausgang 11, 13 bzw. 11', 13' unterschiedlich ausgebildet sein, so dass eine unerwünschte Kopplung zweier linksseitiger Ein-/Ausgänge 11, 11' oder zweier rechtsseitiger Ein-/Ausgänge 13, 13' unter Verwendung von zu den jeweiligen Ein-/Ausgängen komplementär ausgebildeten Steckern von Verbindungskomponenten zur kabellosen Verbindung (beispielsweise Bluetooth) oder eines Kabels vermieden werden kann.

Wird nun ein entsprechender, komplementär ausgebildeter Stecker einer Verbindungskomponente (Transmitter) oder eines Verbindungskabels in einen linksseitigen Ein-/Ausgang 11' eines Steuergeräts 1' eingesteckt, wird über einen in der Zeichnung nicht näher dargestellten Kontakt, insbesondere ein durch das Einstecken mechanisch betätigter Kontakt, der Gleisformatprozessor 5' dieses Steuergeräts 1' deaktiviert, so dass bei einer Bedienung der Bedieneinheit 3' des Steuergeräts 1' keine Steuerbefehle vom dessen Gleisformatprozessor 5' erzeugt werden.

Die Steuerbefehle werden demnach nur von dem Gleisformatprozessor 5 des Steuergerätes 1, dessen linksseitiger Ein-/Ausgang 11 unbelegt ist, erzeugt und über einen Booster 7 entsprechend verstärkt.

Da der Gleisformatprozessor 5 über den dargestellten Bus, insbesondere CAN-Bus, nicht nur mit der Bedieneinheit 3, sondern auch mit der Bedieneinheit 3' des anderen Steuergeräts 1' in Verbindung steht, empfängt der Gleisformatprozessor 5 auch die Bus-Befehle (im Folgenden zur Vereinfachung CAN-Befehle genannt) der Bedieneinheit 3' und wandelt auch diese in entsprechende Steuersignale in Form eines Gleissignals um.

Da die CAN-Befehle der Bedieneinheit 3' auch an der Bedieneinheit 3 anliegen, können diese über eine dort vorteilhafterweise vorhandene Anzeigeeinrichtung ebenso angezeigt werden, wie die CAN-Befehle der Bedieneinheit 3 an einer in der Bedieneinheit 3' vorteilhafterweise vorhandenen Anzeigeeinrichtung. Entsprechend werden die am Gleisformatprozessor 5 anliegenden CAN-Befehle und damit auch die empfangenen umgewandelten Steuerbefehle (beispielsweise Rückmeldungen von Bahnartikeln bzw. deren Decodern) sowohl an der Anzeigeeinrichtung der Bedieneinheit 3 als auch an der Anzeigeeinrichtung der Bedieneinheit 3' angezeigt, so dass selbst die Eingabe von konkurrierenden Eingabebefehlen nur zur Anzeige des jeweils aktiven (letzten) CAN-Befehls führt.

In weiterer Ausgestaltung kann, wie in Fig. 1 mittels gestrichelter Linie 17 dargestellt, der Booster 15 des Steuergeräts 1 zusätzlich mit dem Booster 15' des Steuergeräts 1' über eine zusätzliche Verbindung, insbesondere Leitung, verbunden sein, wobei über diesen Leitungsweg vorzugsweise nur das unverstärkte, vom Gleisformatprozessor 5 des ersten Steuergeräts 1 erzeugte Signal vom Steuergerät 1 ausgegeben bzw. durch den Boosters 7 (ohne Verstärkung) durchgeschleift wird und an einem Verstärkungseingang des Booster 7' des Steuergeräts 1' derart anliegt, dass dieses Signal ohne Mitwirkung des Gleisformatprozessors 5' durch den Booster 7' in seiner Leistung verstärkt wird und am Ausgang 15' des Steuergeräts 1' ausgegeben wird.

Durch diese Funktion eines über Booster 7 und zusätzlich eines unabhängig vom Booster 7 über Booster 7' verstärkten Ausgangssignals kann vorteilhafterweise eine Modellbahn, insbesondere eine Modelleisenbahn, an welche wiederum beide Ausgänge 15, 15' (vorzugsweise an unterschiedliche Gleissegmente) angeschlossen sind, mit erhöhter Leistung, beispielsweise doppelter Leistung, gespeist werden, so dass eine größere Anzahl von Modellbahnartikeln, insbesondere Triebwagen, eingesetzt und gesteuert werden kann. Selbstverständlich können durch Kopplung von mehr als zwei Steuergeräten - auf die vorstehend für zwei Steuergeräte dargestellte Weise - auch mehrere, entsprechend (beispielsweise mehrfach) verstärkte Ausgangssignale erzeugt werden.

Neben der in Fig. 1 dargestellten Kopplung zweier gleichartiger Steuergeräte 1, 1' über einen innen liegenden und nach außen weitergeführten Bus, insbesondere CAN-Bus, ist es jedoch auch möglich, andere gleichwertige Steuergeräte mit einem derartigen Steuergerät 1 zu verbinden, wie beispielsweise einen Personal Computer mit darauf laufender, entsprechender Steuerungssoftware und entsprechenden Peripheriegeräten (Monitor, Joystick, Maus, etc.). Eine entsprechende Anbindung erfolgt hierzu beispielsweise über eine Bridge bzw. Gateway-Einrichtung, welche vorzugsweise in einem autarken erfindungsgemäßen Steuergerät 1 baulich integriert ist. Die Bridge bzw. Gateway-Einrichtung wandelt vorteilhafterweise die ursprünglichen Steuerbefehle nicht komplett und damit zeitaufwändig um, sondern "verpackt", wie im nachfolgenden Beispiel erläutert, die erzeugten Steuerbefehle nur in eine "Hülle", so dass das Verpacken und Entpacken entsprechend schneller vonstatten gehen kann.

Ein Steuergerät 1 sendet beispielsweise für eine Triebwagen- bzw. Loksteuerung einen CAN-Befehl, um eine Lok mit 300 ‰ ihrer Höchstgeschwindigkeit fahren zu lassen. Der Gleisformatprozessor 5 empfängt diesen Befehl und sendet bei nächster Gelegenheit einen für den Loktyp (Decodertyp) passenden Steuerbefehl über die Bahnspannung an die Lok.

Je nach Decodertyp in der Lok kann dieser vorzugsweise den Empfang des Steuerbefehls bestätigen. Sobald der Steuerbefehl bzw. eine entsprechendes CAN-(Sende-)Telegramm an die Lok abgeschickt wurde und vorzugweise bestätigt wurde, sendet der Gleisformatprozessor 5 ein CAN-Antwort(-Telegramm) mit der aktuellen Lokgeschwindigkeit 300 ‰. Diese Antwort wird von allen Steuergeräten 1, 1' empfangen und in die Anzeigeeinrichtung des Gerätes 1, 1' eingearbeitet.

Wenn, wie vorstehend erläutert, die Bridge- bzw. Gateway-Funktion aktiviert ist, werden alle Befehle bzw. Telegramme, die auf dem CAN-Bus unterwegs sind, unabhängig von ihrem Inhalt in ein User Datagram Protocol (UDP) -Paket verpackt und im lokalen Netzwerksegment als Broadcast beispielsweise auf den UDP-Port 15731 versandt.

Das Gateway hört selbst beispielsweise an dem UDP-Port 15730 auf (Unicast- ) Sendungen angeschlossener Personal Computer. Diese Sendungen werden dann auf den CAN-Bus kopiert.

Die Reichweite der UDP-Pakete kann beispielsweise mit Hilfe eines SSH-Tunnels über die Grenzen des lokalen Netzwerksegments hinaus gezielt erweitert werden, so dass eine Steuerung einer Gleisanlage, deren aktuelles Bild beispielsweise über eine Webcam übertragen wird, auch von einer entfernten Station via Internet möglich ist.

Zur Verdeutlichung der Gateway- bzw. Bridge-Funktion ist aus Fig. 2 und Fig.3 ersichtlich, wie ein CAN-Telegramm in ein entsprechendes UDP-Telegramm verpackt werden kann.

Ein CAN-Telegramm 21 besteht beispielsweise aus einem Header 23 mit 29 Bit, wobei es denkbar ist, einen Teil der Header-Bits für Adressen oder Steuerbefehle zu verwenden. Abgesehen von der DLC-Information 25 (Data Length Code) mit 3 Bit umfasst das CAN-Telegramm weiterhin einen Datenblock 27 von bis zu 8 Byte Daten, in welchen die (weiteren) Steuerbefehle enthalten sind.

Bei einem vereinfachten Umsetzen wird das CAN-Telegramm 21 quasi "in eine Hülle eingepackt", wie aus Fig. 3 durch den dort dargestellten Datenblock 33 ersichtlich ist. Der Datenblock 33 des UDP-Telegramms 31 enthält demnach einen Teil 23 mit 4 Bytes für die 29 Bit des Headers 23 des CAN-Telegramms 21, einen Teil 39 mit 1 Byte für die DLC-Information 25 des CAN-Telegramms 21 sowie einen Teil 41 mit 8 Bytes für die Daten 27 des CAN-Telegramms 21. Bei einem "Entpacken" des UDP-Telegramms in ein CAN-Telegramm wird daher nur die Ummantelung des Datenteils 33 des UDP-Telegramms 31 entfernt, um wieder das ursprüngliche CAN-Telegramm 21 zu erhalten.

Selbstverständlich ist statt einer Kopplung von nur zwei Steuergeräten 1 und 1', wie im vorstehenden Ausführungsbeispiel dargestellt, auch eine Kopplung von mehreren Steuergeräten möglich, wobei jeweils nur ein Steuergerät 1 einen linksseitig unbelegten Ein-/Ausgang 11 aufweist und demzufolge nur der Gleisformatprozessor 5 dieses Steuergerätes 1 zur Erzeugung des Gleissignals aktiv ist. Die vorstehend zum Ausführungsbeispiel mit zwei gekoppelten Steuergeräten gemachten Ausführungen gelten selbstverständlich auch für eine Kopplung von mehr als zwei Steuergeräten, insbesondere die daraus folgende Erhöhung der Rechenleistung und der elektrischen Leistung zur Steuerung und Speisung komplexer Anlagen (mit einer Vielzahl von zu steuernden Bahnartikeln mit entsprechend erhöhtem Befehlsaufwand und erhöhter Leistungsaufnahme).

Durch die anhand des vorstehenden Ausführungsbeispiels näher erläuterte Erfindung ist es vorteilhafterweise nicht nur möglich, eine Gleisanlage mit mehreren, jeweils vollwertigen Steuergeräten gleichzeitig durch mehrere Bedienpersonen zu steuern, sondern auch eine Modellbahn mit mehreren Steuergeräten pro Person zusteuern, um aufgrund unterschiedlicher Blickwinkel je nach Ort der Steuergeräte eine bessere Sicht auf die zu steuernden Elemente zu ermöglichen.

Weiterhin ist es durch ein erfindungsgemäßes Steuergerät sowie das erfindungsgemäße Verfahren möglich, auf einfache Weise eine Großanzeige, Beamer, etc. beispielsweise zur Präsentation der Darstellung einer Anzeigeeinrichtung zu verwenden.

Zudem können Großanlagen, beispielsweise mit bis zu hundert oder mehr Triebwagen nunmehr durch Kopplung gleichwertiger eigenständiger Steuergeräte unmittelbar gespeist (elektrische Leistung) und gesteuert (Rechenleistung) werden, ohne dass hierfür eine Steuerung mit einem Personal Computer oder andere Rechner mit größerer Rechenleistung notwendig ist bzw. sind. Für Großanlagen mit mehreren hundert Triebwagen kann durch die erfindungsgemäße Kopplung auf einfache, schnelle und kostengünstige Weise ein autarkes Steuergerät 1, 1' mit einem oder mehren Computern gekoppelt werden, um die Anlage mit entsprechender Rechenleistung zur Steuerung der Anlage mit der genannten Komplexität zu versorgen.

## Patentansprüche

1. Verfahren zur Steuerung einer elektrischen Modellbahn, insbesondere einer Modelleisenbahn,
a) bei dem ein Gleissignal von einem Gleisformatprozessor (5) eines ersten Steuergerätes (1) erzeugt wird,
**dadurch gekennzeichnet, dass**
b) das erste Steuergerät (1) mit wenigstens einem weiteren zweiten Steuergerät (1'), welches ebenfalls eine Modellbahn eigenständig steuern kann, über einen Datenbus (9) gekoppelt wird, um die Modellbahn mit mehreren miteinander gekoppelten Steuergeräten (1, 1') zu steuern.

2. Verfahren nach Anspruch 1, **dadurch gekennzeichnet, dass** das Gleissignal auch im Falle von mehreren gekoppelten Steuergeräten (1, 1') nur von dem Gleisformatprozessor (5) des ersten Steuergerätes erzeugt wird.

3. Verfahren nach Anspruch 2, **dadurch gekennzeichnet, dass** mit dem Gleisformatprozessor (5) des ersten Steuergeräts kommuniziert wird, so dass über eine Bedieneinheit (3') des wenigstens einen weiteren zweiten Steuergerätes (1') mittels Kommunikation mit dem Gleisformatprozessor (5) des ersten Steuergeräts (1) ein gewünschtes Gleissignals erzeugt werden kann.

4. Verfahren nach Anspruch 3, **dadurch gekennzeichnet, dass** die Kommunikation mit dem Gleisformatprozessor (5) des ersten Steuergeräts bidirektional erfolgt.

5. Verfahren nach Anspruch 3 oder 4, **dadurch gekennzeichnet, dass** sowohl über eine Bedieneinheit (3) des ersten Steuergerätes als auch über die Bedieneinheit (3') des wenigstens einen weiteren zweiten Steuergerätes (1') ein gewünschtes Gleissignal erzeugt werden kann.

6. Verfahren nach einem der vorhergehenden Ansprüche, **dadurch gekennzeichnet, dass** zur Erzeugung des Gleissignals nur der Gleisformatprozessor (5) des ersten Steuergerätes (1) aktiv ist und hierzu wenigstens ein jeweiliger Sendeteil eventuell weiterer in den wenigstens zweiten Steuergeräten (1') vorhandener Gleisformatprozessoren (5') wenigstens während der Erzeugung des Gleissignals deaktiviert werden.

7. Verfahren nach Anspruch 6, **dadurch gekennzeichnet, dass** zumindest die Sendeteile weiterer Gleisformatprozessoren (5') weiterer zweiter Steuergeräte (1') beim Vorgang des Koppelns der Steuergeräte (1, 1') deaktiviert werden.

8. Verfahren nach einem der vorhergehenden Ansprüche, **dadurch gekennzeichnet, dass** die Kopplung über einen CAN-Bus (9) erfolgt.

9. Verfahren nach einem der vorhergehenden Ansprüche, **dadurch gekennzeichnet, dass** die Kopplung über einen CAN-Bus (9) und einen daran über eine Bridge angebundenen Ethernet-Bus (10/100/1000 Mbit) erfolgt.

10. Steuergerät zur Durchführung eines Verfahrens nach einem der vorhergehenden Ansprüche, **dadurch gekennzeichnet, dass** das Steuergerät (1) einen Gleisformatprozessor (5) mit einem Sende- und einem Empfangsteil aufweist, welche mit wenigstens einem weiteren zweiten über einen Datenbus (9) gekoppelten Steuergerät (1'), welches ebenfalls eine Modellbahn eigenständig steuern kann, eine bidirektionale Kommunikation ermöglichen, um die Modellbahn mit mehreren miteinander gekoppelten Steuergeräten (1, 1') zu steuern.

11. Steuergerät nach Anspruch 10, **dadurch gekennzeichnet, dass** wenigstens der Sendeteil des Gleisformatprozessor (5, 5') mittels eines Schalters deaktivierbar ausgebildet ist.

12. Steuergerät nach Anspruch 11, **dadurch gekennzeichnet, dass** der Schalter als elektronischer Schalter, welcher auf eine entsprechende Steuerspannung reagiert, ausgebildet ist.

13. Steuergerät nach Anspruch 11, **dadurch gekennzeichnet, dass** der Schalter als mechanisch betätigbarer Schalter, welcher auf das Einstecken eines Verbindungssteckers reagiert, ausgebildet ist.

14. Anordnung aus einem ersten Steuergerät (1) und wenigstens einem hiermit über einen Datenbus (9) gekoppelt weiteren zweiten Steuergerät (1') nach einem der Ansprüche 10 bis 13.

## Claims

1. Method for controlling an electric model railway, in particular a train set,
a) in which a track signal is generated by a track-format processor (5) of a first control device (1),
**characterised in that**
b) the first control device (1) is coupled by way of a data bus (9) to at least one further second control device (1'), which can likewise control a model railway independently, in order to control the model railway with a plurality of control devices (1, 1') that are coupled together.

2. Method according to claim 1, **characterised in that** even in the case of a plurality of coupled control devices (1, 1') the track signal is generated only by the track-format processor (5) of the first control device.

3. Method according to claim 2, **characterised in that** there is communication with the track-format processor (5) of the first control device so that a desired track signal can be generated by way of an operating unit (3') of the at least one further second control device (1') by means of communication with the track-format processor (5) of the first control device (1).

4. Method according to claim 3, **characterised in that** the communication with the track-format processor (5) of the first control unit is effected bidirectionally.

5. Method according to claim 3 or 4, **characterised in that** a desired track signal can be generated both by way of an operating unit (3) of the first control device and by way of the operating unit (3') of the at least one further second control device (1').

6. Method according to one of the preceding claims, **characterised in that** in order to generate the track signal only the track-format processor (5) of the first control device (1) is active and for this at least one respective transmitting portion of possibly further track-format processors (5') that are present in the at least second control devices (1') is deactivated at least during the generation of the track signal.

7. Method according to claim 6, **characterised in that** at least the transmitting portions of further track-format processors (5') of further second control devices (1') are deactivated during the process of coupling the control devices (1, 1').

8. Method according to one of the preceding claims, **characterised in that** the coupling is effected by way of a CAN bus (9).

9. Method according to one of the preceding claims, **characterised in that** the coupling is effected by way of a CAN bus (9) and an Ethernet bus (10/100/1000 Mbit) connected thereto by way of a bridge.

10. A control device for carrying out a method according to one of the preceding claims, **characterised in that** the control device (1) has a track-format processor (5) with a transmitting portion and a receiving portion which with at least one further second control device (1') that is coupled by way of a data bus (9) and can likewise control a model railway independently render possible bidirectional communication in order to control the model railway with a plurality of control devices (1, 1') that are coupled together.

11. A control device according to claim 10, **characterised in that** at least the transmitting portion of the track-format processor (5, 5') is formed so that it can be deactivated by means of a switch.

12. A control device according to claim 11, **characterised in that** the switch is formed as an electronic switch which reacts to a corresponding control voltage.

13. A control device according to claim 11, **characterised in that** the switch is formed as a mechanically actuatable switch which reacts to a connection plug being plugged in.

14. An arrangement consisting of a first control device (1) and at least one further second control device (1'), coupled herewith by way of a data bus (9), according to one of claims 10 to 13.

## Revendications

1. Procédé pour commander un circuit électrique miniature, en particulier un chemin de fer miniature,
a) dans lequel un signal de voie est généré par un processeur de format de voie (5) d'un premier appareil de commande (1),
**caractérisé en ce que**
b) le premier appareil de commande (1) est couplé à au moins un autre second appareil de commande (1'), qui peut commander également un circuit miniature de manière autonome, via un bus de données (9) pour commander le circuit miniature avec plusieurs appareils de commande (1, 1') couplés l'un à l'autre.

2. Procédé selon la revendication 1, **caractérisé en ce que** le signal de voie est également généré dans le cas de plusieurs appareils de commande (1, 1') couplés uniquement par le processeur de format de voie (5) du premier appareil de commande.

3. Procédé selon la revendication 2, **caractérisé en ce qu'**il est établi une communication avec le processeur de format de voie (5) du premier appareil de commande de manière à pouvoir générer un signal de voie souhaité via une unité de commande (3') du au moins un autre second appareil de commande (1') par communication avec le processeur de format de voie (5) du premier appareil de commande (1).

4. Procédé selon la revendication 3, **caractérisé en ce que** la communication avec le processeur de format de voie (5) du premier appareil de commande s'effectue de manière bidirectionnelle.

5. Procédé selon la revendication 3 ou 4, **caractérisé en ce qu'**un signal de voie souhaité peut être généré autant par une unité de commande (3) du premier appareil de commande que par l'unité de commande (3') du au moins un autre second appareil de commande (1').

6. Procédé selon l'une quelconque des revendications précédentes, **caractérisé en ce que**, pour générer le signal de voie, seul le processeur de format de voie (5) du premier appareil de commande (1) est actif et, à cet effet, au moins une partie d'émission respective, éventuellement d'autres sont désactivées dans le au moins un second appareil de commande (1'), de processeurs de format de voie (5') présents au moins pendant la génération du signal de voie.

7. Procédé selon la revendication 6, **caractérisé en ce qu'**au moins les parties d'émission d'autres processeurs de format de voie (5') d'autres seconds appareils de commande (1') sont désactivées lors de l'opération de couplage des appareils de commande (1, 1').

8. Procédé selon l'une quelconque des revendications précédentes, **caractérisé en ce que** le couplage s'effectue par le biais d'un bus de type CAN (9).

9. Procédé selon l'une quelconque des revendications précédentes, **caractérisé en ce que** le couplage s'effectue par le biais d'un bus de type CAN (9) et d'un bus de type Ethernet (10/100/1000 Mbits) connecté à celui-ci par un pont.

10. Appareil de commande pour mettre en oeuvre un procédé selon l'une quelconque des revendications précédentes, **caractérisé en ce que** l'appareil de commande (1) présente un processeur de format de voie (5) avec une partie d'émission et une partie de réception, qui permettent une communication bidirectionnelle avec au moins un autre second appareil de commande (1') couplé par le biais d'un bus de données (9), qui peut également commander un circuit miniature de manière autonome, pour commander le circuit miniature avec plusieurs appareils de commande (1, 1') couplés l'un à l'autre.

11. Appareil de commande selon la revendication 10, **caractérisé en ce qu'**au moins la partie d'émission du processeur de format de voie (5, 5') est réalisée de manière désactivable au moyen d'un commutateur.

12. Appareil de commande selon la revendication 11, **caractérisé en ce que** le commutateur se présente sous la forme d'un commutateur électronique qui réagit à une tension de commande correspondante.

13. Appareil de commande selon la revendication 11, **caractérisé en ce que** le commutateur se présente sous la forme d'un commutateur à actionnement mécanique qui réagit à l'enfichage d'un connecteur.

14. Agencement constitué d'un premier appareil de commande (1) et d'au moins un autre second appareil de commande (1') couplé à celui-ci par le biais d'un bus de données (9) selon l'une quelconque des revendications 10 à 13.
